# EUROPÄISCHE PATENTSCHRIFT

(11) **EP 0 071 845 B1**
(45) Veröffentlichungstag und Bekanntmachung des Hinweises auf die Patenterteilung: **27.11.1985**
(21) Anmeldenummer: 82106683.4
(22) Anmeldetag: 23.07.1982
(51) Int. Cl.: H04R 25/00

(54) **Gerät zur Kompensation von Gehörschäden**
Apparatus for compensating hearing deficiencies
Appareil pour la compensation des carences d'audition

(30) Priorität: 06.08.1981 DE 3131193
(43) Veröffentlichungstag der Anmeldung: 16.02.1983
(73) Patentinhaber: SIEMENS AKTIENGESELLSCHAFT, 80333 München (DE)
(72) Erfinder: Steeger, Gerhard Heinrich, Dr., D-8520 Erlangen (DE)

## Beschreibung

Die Erfindung betrifft ein Gerät zur Kompensation von Gehörschäden nach dem Oberbegriff des Patentanspruchs 1. Geräte dieser Art sind z.B. beschrieben in Scand. Audiol. 8:121-126, 1979, als «programmabie Hearing aid with multichannel compression» von S. Mangold und A. Leijon (vgl. insbesondere Seite 121, rechte Spalte, letzter Absatz einschliesslich Seite 122, rechte Spalte, Absatz 4).

Bei dem bekannten Gerät wird das elektrische Eingangssignal, das etwa in einem Mikrofon oder einer Induktionsaufnahmespule erzeugt wird, mehreren Filtern zugeleitet, die jeweils aneinandergrenzende Abschnitte des angebotenen Frequenzbereiches durchlassen. Die einzelnen Teile des Signals werden dann im Hinblick auf die Schwerhörigkeit, die zu kompensieren ist, durch Kompression und Veränderung der Amplituden beeinflusst. Schliesslich werden die verschiedenen Signale aus den sogenannten Kanälen wieder zusammengeführt und über einen Ausgangswandler dem Ohr des Schwerhörigen zugeführt. Die Steuerung der Filter ebenso wie der Kompression und der Lautstärkesteuerung erfolgt dabei über einen Speicher, der mit Daten über die zu kompensierende Schwerhörigkeit oder mit daraus hergeleiteten Daten programmiert wurde, etwa, indem die Eingabe dieser Daten durch ein Audiometer über einen Dateneingang des Hörgerätes erfolgt.

Aus der US-A-3 784 750 ist eine Anordnung zur Kompensation von Gehördefekten bekannt. Bei dieser liegt hinter dem die Eingangsschallsignale aufnehmenden Element eine Parallelanordnung aus mehreren Signalzweigen. Jeder davon besteht aus einem frequenzselektiven Filter und einer pegelabhängigen Verstärkungsregelung, gefolgt von einem die Teilsignale zusammenfassenden Summierverstärker, der über einen Endverstärker mit einem Ausgangssignalwandler verbunden ist. Die dabei in Betracht gezogene Schaltung geht von einer rein analogen Realisierung mit handelsüblichen integrierten Operationsverstärkern aus. Dabei werden aber zwei Batterien mit je 2,7 V Spannung erfordert. Es hat sich erwiesen, dass eine solche Anordnung keinesfalls in alle Arten von Hörgeräten, insbesondere in am Kopf zu tragende, eingebaut werden kann und dass sogar der Einbau in Taschenhörgeräte heute üblicher Grösse ausserordentlich schwierig ist.

Die DE-A-2 707 607 bezieht sich auf kompensierende Filter, die auch in Hörhilfen benutzt werden sollen, und zeigt den Einsatz von Diskretzeitfiltern auf. Auch die hierzu erforderlichen Bauelemente ergeben die Nachteile der Anordnung nach der US-A-3 784 750, weil sie einen zu voluminösen Aufbau ergeben, der zu hohe Ansprüche an die Stromversorgung stellt.

In der US-A-4 185 168 sind Verfahren und Vorrichtungen angegeben, mit denen annähernd stationäre Geräusche von Signalen abgefiltert werden können. Der dabei erforderliche Aufbau stimmt aber hinsichtlich benötigtem Volumen und erforderlicher Stromversorgung mit oben diskutierter DE-A-2 707 607 überein und weist daher ihre Nachteile auf.

Es ergeben sich folgende Nachteile:
1. Soll die Hörhilfe auch schwergradige Hörstörungen ausgleichen können (z.B. starke Hochtonverluste), so werden Filterschaltungen notwendig, die viel Raum und Strom beanspruchen, so dass ein Einbau in Hinter-dem-Ohr-Geräte erschwert ist.
2. Es ergeben sich Genauigkeits- und Temperaturstabilitätsprobleme bei den Widerständen und Kondensatoren, insbesondere, wenn die Filter in integrierter Schaltungstechnik realisiert werden sollen.
3. Die Einstellung der Filtercharakteristik mit der für eine universell anwendbare Hörhilfe nötigen Variationsbreite und Genauigkeit erfordert sehr aufwendige Schaltungen (z.B. Digital-Analog-Wandler und Analog-Multiplizierer).

Die unter 2. und 3. genannten Nachteile werden vermieden, wenn die Signalverarbeitung vollständig digital, d.h. zeitdiskret und amplitudenquantisiert, durchgeführt wird. Ein derartiges, mit integrierten Logikschaltungen arbeitendes Hörgerät ist aus der US₋PS 4 187 413 bekannt. Wegen des Aufwandes für den Analog-Digital-Wandler am Eingang und den Digital-Analog-Wandler am Ausgang bleibt aber die unter 1. genannte Schwierigkeit erhalten. Insbesondere der hohe Strombedarf derartiger Schaltkreise kann aus den in dem bei Hinter-dem-Ohr-Geräten durch die Schaltung schon beschränkten Einbauraum einsetzbaren Batterien nur schwer gedeckt werden.

Der Erfindung liegt die Aufgabe zugrunde, für ein Gerät zur Kompensation von Gehörschäden nach dem Oberbegriff des Patentanspruchs 1 eine Anordnung anzugeben, die hinsichtlich Raumbedarf und Stromverbrauch auch in am Kopf zu tragenden Hörgeräten eine Mehrkanalverarbeitung des Eingangssignals ermöglicht, die von einem Speicher aus gesteuert werden kann. Die vorgenannte Aufgabe wird nach der Erfindung durch im kennzeichnenden Teil des Anspruchs 1 genannten Massnahmen gelöst. Vorteilhafte Weiterbildungen und Ausgestaltungen sind den Unteransprüchen zu entnehmen.

Durch die Verwendung zeitdiskret und amplitudenanalog arbeitender Filter werden aufwendige Schaltungen vermieden, so dass eine Realisierung in der Grösse von handelsüblichen Taschenhörgeräten oder Hinter-dem-Ohr-Hörgeräten wesentlich erleichtert wird. Dies ist mit den inzwischen bekanntgewordenen zeitdiskret arbeitenden integrierten Filterschaltungen möglich, welche alle für Hörgeräteanwendungen wesentlichen Vorteile reiner Digitalfilter besitzen, die wegen der analogen Darstellung der Zustandsvariablen aber keine Analog-Digital- und Digital-Analog-Wandler mehr erfordern. Es handelt sich hierbei vorzugsweise um Schalter-Kondensator-Filter («switched capacitor filters»-SCF), Kettenspeicher-Filter («bucked brigade devices»-BBD) und Filter mit ladungsgekoppelten Speichern («charge coupied devices»-CCD). Damit ergibt sich die Möglichkeit, kleine Taschenhörgeräte und Hinter-dem-Ohr-Hörgeräte mit zeitdiskreten Filtern auszustatten. Weil die genannten Filter auch so aufgebaut werden können, dass ihre Koeffizienten durch digitale Steuersignale sehr schnell veränderbar sind, wird es nach der Erfindung möglich, eine mehrkanalige adaptive Optimalfilterung im Hörgerät durchzuführen. Dies ermöglicht zugleich die gezielte Verminderung von Störgeräuschen, wie sie etwa im US-PS 4 025 721 näher beschrieben ist.

Die Ausgangssignale von amplitudenanalog arbeitenden zeitdiskreten Filtern und von Digital-Analog-Wandlern liegen in der Form einer Treppenkurve vor. Dies bedeutet, dass ihr Spektrum Wiederholungen des Signalspektrums bei Vielfachen der Abtastfrequenz enthält (bekannt z.B. aus A.B. Carlson, Communication Systems, McGraw Hill, New York, 1968, Abschn. 7.1 - 7.2, Seiten 272 bis 289). Fallen Teile dieser Wiederholungsspektren in den hörbaren Frequenzbereich, so werden sie als Verzerrungen hörbar. Deshalb werden diese Wiederholungsspektren üblicherweise durch einen analogen Tiefpass (ein sogenanntes «Glättungsfilter») unterdrückt.

Als besonders zweckmässig hat es sich erwiesen, die Arbeitstaktfrequenz der zeitdiskreten Filter höher zu wählen als die Summe aus der oberen Grenzfrequenz der Hörfähigkeit und der Grenzfrequenz des Eingangsverstärkers, weil dann die genannten Wiederholungsspektren vollständig oberhalb des hörbaren Frequenzbereiches liegen. Als Grenzfrequenz ist hierbei diejenige Frequenz zu verstehen, bei der ein Grenzwert des Frequenzganges (z.B. -60 dB) endgültig unterschritten wird. Damit werden auf einfache Weise die genannten Verzerrungen nicht mehr hörbar und man kommt ohne Mittel für ihre Aussiebung aus.

Die verwendeten zeitdiskreten Filter haben den Vorteil, dass sie auch als integrierte Schaltkreise sowohl in Dick- oder Dünnschicht- als auch in monolithischer Integrationstechnik herstellbar sind. Dadurch lassen sich hochkomplexe Schaltungen auf kleinem Raum realisieren. Die zeitdiskrete Arbeitsweise hat hierbei den Vorteil, dass die von integrierten Analogschaltungen bekannten Probleme hinsichtlich Stabilität und Temperaturverhaltens weitgehend vermeidbar sind und damit auch die oft zur Stabilisierung der integrierten Schaltungen erforderlichen Beschaltungen mit diskreten Bauelementen. Speziell Schalter-Kondensator-Filter lassen sich besonders vorteilhaft in komplementärer Metall-Oxid-Silizium-(CMOS-)Technologie integrieren zu Schaltkreisen, die sich durch geringen Platzbedarf, höchste Zeit- und Temperaturkonstanz sowie sehr kleine Versorgungsspannungen und -ströme auszeichnen.

Die Erfindung umfasst Mehrkanalhörgeräte jeder Kanalzahl, d.h. Geräte mit allgemein n parallelen frequenzselektiven Filtern, deren Durchlassbereiche sich höchstens geringfügig in den Abfallflanken des Frequenzganges überlappen, wobei n :s 2 gewählt ist. Im Hinblick auf den beabsichtigten optimalen Ausgleich möglichst vieler praktisch vorkommender Hörstörungen ist eine wünschenswerte obere Grenze der Kanalzahl n beim gegenwärtigen Stand der Erkenntnis die Zahl der Frequenzgruppen («Critical Bands») des Gehörs, die mit 24 angegeben wird [lt. E. Zwicker, Scaling, in: W.D. Keidel und W.D. Neff (Ed.), Handbookof Sensory Physiology, Vol. V, Part 2, Springer, Berlin 1975, Abschn. lll.A, Seiten 409 bis 4141.

Derart hohe Kanalzahlen sind wegen des Raum-und Strombedarfs der erforderlichen Schaltungselemente derzeit noch nicht realisierbar. Es hat sich jedoch erwiesen, dass bereits Dreikanalgeräte eine wesentlich bessere Anpassung als konventionelle Hörgeräte erlauben, wenn die Durchlassbereiche der Filter mit denjenigen Frequenzbändern übereinstimmen, die von den wichtigsten Formanten durchschnittlicherweise eingenommen werden. Damit würde der erste Bereich zwischen der unteren Frequenzgrenze der Schallwandler (ca. 50 Hz) und ca. 600 Hz, der zweite zwischen ca. 600 Hz und ca. 2,5 kHz und der dritte zwischen ca. 2,5 kHz und der durch die Schallwandler festgelegten Obergrenze (derzeit 8 bis 10 kHz) liegen. Mit solchen Geräten kann in sehr vielen Fällen die Hörstörung bereits mit ausreichender Genauigkeit ausgeglichen werden; ausserdem wird damit verhindert, dass starke tieffrequente Störsignale (z.B. Verkehrs- oder Maschinengeräusche) die Verstärkungsregelung in den für die Sprachverständlichkeit besonders wesentlichen höherfrequenten Kanälen, d.h. insbesondere bei ca. 1 bis ca. 8 kHz, ungünstig beeinflussen.

Es hat sich als zweckmässig erwiesen, nur einen Lautstärkesteller vorzusehen, dessen Ausgangssignal die Verstärkung jeweils eines Signalverstärkers in je einem Teilkanal beeinflusst. Damit lässt sich der Einbau von Mehrfachpotentiometern vermeiden, welche hinsichtlich ihres Platzbedarfes und des schwierigen Gleichlaufabgleiches problematisch sind. Gleichzeitig kann so in jedem Kanal eine individuelle, durch Bauart oder Voreinstellung des jeweiligen Verstärkers festgelegte Stellerkennlinie realisiert werden.

Als weiterhin vorteilhaft hat es sich erwiesen, vor oder nach der additiven Zusammenfassung der Teilsignale eine Ausfilterung von Verzerrungsanteilen, die sich aus der nichtlinearen Signalverformung durch die automatische Vertärkungsregelung (AGC) und die Spitzenwertbegrenzung (PC) ergeben können, aus den Teilsignalen oder aus dem Summensignal zu bewirken. Dafür können Tiefpässe oder Bandpässe verwendet werden, deren Frequenzgänge denjenigen der oben beschriebenen Filter zur Kanalₜrennung angenähert sind. Je nach dem Grad der erforderlichen Störbefreiung können einfache passive RC-Filter, integrierte aktive RC-Schaltungen oder wiederum zeitdiskrete Filter verwendet werden.

Die Verwendung zeitdiskreter Filter ermöglicht es, eine Änderung der Filtercharakteristika (Frequenzgrenzen und Verstärkungen) über einen weiten Verstellbereich hin in einfacher Weise zu erreichen. Dies geschieht zweckmässigerweise dadurch, dass die Einstellparameter in einem externen Gerät, am vorteilhaftesten bereits im Audiometer, digital codiert und seriell über eine Doppelleitung oder parallel über mehrere Leitungen an das Hörgerät übermittelt Werden. Diese Daten werden in eine Programmierschaltung eingespeichert, welche daraus in prinzipiell bekannter Weise (o.g. Veröffentlichung von Mangold u. Leijon; US-PS 4 187 413) Einstellsignale herleitet und den Filtern zuführt. Wie ebenfalls prinzipiell vorbekannt, erweist es sich als zweckmässig, mittels weiterer, andie Programmierschattung übertragener Daten auch die Parameter der Verstärkungsregelungs-. und Spitzenwertbegrenzungs-Schaltungen (z.B. Grundverstärkung, Regelungseinsatz, statischer und dynamischer Kennlinienverlauf) einzustellen.

Der Parameterspeicher der Programmierschaltung wird zweckmässigerweise löschbar ausgebildet, etwa nach Art eines durch Ultraviolettlicht bzw. elektrische Spannung löschbaren programmierbaren Festwertspeichers ausgeführt [erasable programmable read-only-memory (EPROM) bzw. electrically alterable read-only-memory (EAROM)]. Dadurch ist es möglich, die für einen längeren Zeitraum fest programmierten Hörgerätedaten später, z.B. bei einer weiteren audiometrischen Untersuchung des Hörgeräteträgers gemäss der inzwischen eingetretenen Veränderung des Hörschadens, zu ändern.

Eine Erweiterung der Programmierschaltung, die sich in vielen Fällen als zweckmässig erwiesen hat, kann dadurch erhalten werden, dass neben der Speicherung vorgegebener Grunddaten eine vom Eingangssignal abhängige fortlaufende Veränderung der Hörgerätedaten durch die Programmierschaltung selbst ermöglicht wird, z.B. durch Realisierung dieser Schaltung mittels eines Mikrocomputerschaltkreises. Dadurch wird eine adaptive Störsignalunterdrückung durch Optimalfilterung möglich, wie sie aus US-Patent 4 025 721 bekannt ist. Durch die Erfindung wird aber das dort nur einkanalig realisierte Prinzip auf eine mehrkanalige Optimalfilterung in allen Frequenzkanälen erweiterbar.

Weitere Einzelheiten und Vorteile der Erfindung werden nachfolgend anhand des in der Figur dargestellten Ausführungsbeispieles weiter erläutert.

In der Figur ist in einem schematischen Blockschaltbild ein erfindungsgemäss mit Filtern ausgestattetes Hörgerät gezeichnet.

Bei dem gezeichneten Gerät ist als Eingangswandler ein Mikrofon 1 vorgesehen, das an einen Vorverstärker 2 angeschlossen ist, der, wie durch 2' angedeutet, einen Tiefpassfrequenzgang aufweist. Das so verstärkte Signal wird dann an einem Punkt 3 auf eine Mehrzahl, d.h. insgesamt n zeitdiskrete Frequenzfilter 4a bis 4n, verteilt. Davon ist das mit 4a bezeichnete ein Bandpass, welcher Frequenzen von 50 bis 600 Hz durchlässt. Das ebenfalls an den Punkt 3 angeschlossene Filter 4b ist ein Bandpass, welcher bei Frequenzen von 0,6 bis 2,5 kHz wirksam ist. Bei verkleinertem Frequenzumfang der Filter 4a und 4b können dann, wie durch Punkte 4c angedeutet, noch mehrere Filter vorgesehen sein. Schliesslich folgt als letztes das Filter 4n, welches bei der für 4a und 4b angegebenen Frequenzverteilung bei 2,5 bis ca. 8 kHz wirksam ist.

Auf die Filter folgen dann regelbare Verstärker 5a und 5n, die zusammen mit Reglern 6a bis 6n in prinzipiell bekannter Weise eine Verstärkungsregelung realisieren. Auch hier ist die Anordnung weiterer Regelverstärker mit 5c und Regler mit 6c bezeichnet. Danach gelangen die Signale zu regelbaren Verstärkern 7a bis 7n, welche, gesteuert durch die Ausgangsspannung des Lautstärkestellers 8, die Lautstärkeeinstellung vornehmen.

Anschliessend werden die Signale in bekannter Weise in den nichtlinearen Elementen 9a bis 9n einer Spitzenwertbegrenzung unterworfen. Dadurch verursachte Signalverzerrungen werden durch Nachfilterung mit Filtern 10a bis 1 On vermindert, welche in ihrem Frequenzgang beispielsweise den Filtern 4a bis 4n entsprechen können. Auch bei den Regelverstärkern 7a bis 7n, den Begrenzern und den verzerrungsvermindernden Filtern 10a bis 10n ist mit 7c, 9c und 10c eine Ergänzungsmöglichkeit durch weitere Kanäle angedeutet.

Die so behandelten Signale werden schliesslich in einem Punkt 11 additiv wieder zusammengefasst und über einen Endverstärker 12 einem Hörer 13 als Ausgangswandler zugeführt.

Die Einstellung der Filter 4a bis 4n, Regler 6a bis 6n und Spitzenwertbegrenzer 9a bis 9n erfolgt durch eine Programmierschaltung 14. Die Filter 4a bis 4n erhalten dabei ihre Steuersignale über die Leitungen 15a bis 15n; entsprechendes erfolgt bei den Reglern 6a bis 6n über die Leitungen 16a bis 16n, bei den Begrenzern 9a bis 9n über die Leitungen 17a bis 17n und schliesslich bei den Filtern 10a bis 10n über die Leitungen 18a bis 18n.

Die Programmierschaltung 14 ihrerseits erhält die Einstelldaten von einem externen Gerät (z.B. einem Audiometer) über eine oder mehrere Datenleitungen 19, wobei die Übertragung und die Abspeicherung in der Programmierschaltung 14 über mehrere Steuerleitungen 20 vom externen Gerät aus kontrolliert wird. Die Verbindung zu letzterem wird durch eine Steckverbindung 21 vermittelt. Wird die Programmierschaltung 14 durch einen Mikrocomputerschaltkreis realisiert, so kann sie die Einstellparameter vollständig oder teilweise selbst errechnen, in Abhängigkeit von dem momentan vorliegenden Eingangssignal, das ihr zu diesem Zweck über die Leitung 22 zugeführt wird.

Die Wirkungsweise des Gerätes ergibt sich dadurch, dass das im Eingangssignalwandler, d.h. im Mikrofon 1 bzw. einer an seine Stelle tretenden Induktionsaufnahmespule für elektromagnetische Schwingungen, erzeugte elektrische Signal im Verstärker 2 auf einen solchen Spannungspegel angehoben wird, dass es der nachfolgenden Signalverarbeitung gut zugänglich ist. Der im Verstärker 2 enthaltene Tiefpassfrequenzgang 2' verhindert, dass bei dem in den zeitdiskreten Filtern 4a bis 4n durchzuführenden Abtastvorgang Signalanteile und gegebenenfalls eingekoppelte Störsignale, die oberhalb der halben Abtastfrequenz liegen, in den hörbaren Frequenzbereich zurückgefaltet werden.

Darauf wird das Signal in den Filtern 4a bis 4n abgetastet und frequenzselektiv jeweils so weit unterdrückt, dass die jeweiligen, den angegebenen Frequenzbereichen angehörenden Teile des Signals gesondert behandelt werden können. So wird in den Regelverstärkern 5a bis 5n, die über die Regler 6a bis 6n gesteuert werden, eine vom Eingangs- oder Ausgangspegel abhängige Verstärkungsregelung erreicht, wobei verschiedene bekannte Regelungsprinzipien anwendbar sind, beispielsweise die üblichen, den Kurzzeitmittelwert dieser Pegel verwendenden AGC-Schaltungen, aber auch Momentanwertkompressoren, wie von Keidel und Spreng in der DE-AS 1 512 720 angegeben. Dadurch wird eine weitgehende Kompensation von Störungen der Gehördynamik (z.B. dem Lautheitsausleich - Rekruitment -) ermöglicht.

Mittels des Stellers 8 und der davon angesteuerten Regelverstärker 7a bis 7n hat der Hörgeräteträger die Mglichkeit, die Lautstärke des Ausgangssignals in einen ihm angenehmen Lautstärkebereich zu bringen. Mit den nichtlinearen Schaltungen 9a bis 9n kann prinzipiell eine beliebige nichtlineare Signalverformung erreicht werden. Im Normalfall wird in bekannter Weise eine Spitzenwertbegrenzung vorgenommen und damit das Auftreten von unangenehmen oder gar gehörschädigenden Spitzenwerten des Ausgangsschalldruckpegels verhindert.

In den Filtern 10a bis 10n werden die durch diese Nichtlinearitäten verursachten Verzerrungsanteile vermindert, die Nutzsignale aber weitmöglichst unbeeinflusst gelassen. Auf die Filter 1 Oa bis 1 On kann verzichtet werden, wenn die Störanteil-Unterdrückung durch die Tiefpasseigenschaften von Endverstärker 12 und Hörer 13 ausreichend ist. Nach der Zusammenfassung der Teilsignale am Additionspunkt 11 erfolgt die weitere Behandlung des Summensignals in üblicher Weise, d.h. es wird im Verstärker 12 auf die zum Betrieb des Ausgangswandlers, d.h. im vorliegenden Fall des Hörers 13, notwendige Intensität gebracht. Am Hörer 13 erscheint dann ein Signal, welches zur Kompensation der jeweils vorliegenden Schwerhörigkeit geeignet ist.

Bei einer Schwerhörigkeit, bei der z.B. hauptsächlich die Hörfähigkeit für hohe Frequenzen beeinträchtigt ist und ausserdem ein Lautheitsausgleich (Rekruitment) im wesentlichen nur in diesem Bereich auftritt, ist die (ungeregelte) Grundverstärkung der Frequenzkanäle an den Verstärkern 5a bis 5n in bekannter Weise jeweils so einzustellen, dass insgesamt der pathologische Hörschwellenverlauf des Patienten im Mittel bestmöglich kompensiert wird. Die Regler 6a bis 6n sind nun so einzustellen, dass der Dynamikverlust im jeweiligen Frequenzband so gut wie möglich ausgeglichen wird, d.h. der Regler 6n im hochfrequentesten Kanal wird bei grossen Pegeln eine deutliche Verstärkungsverminderung bewirken, während der Regler 6a im Tiefpasskanal nahezu ohne Einfluss bleibt. Die Begrenzer 9a bis 9n schliesslich sind in bekannter Weise so einzustellen, dass die Unbehaglichkeitsschwelle des Patienten bei keiner Frequenz vom Signalpegel merklich überschritten wird. Sind die Filter 10a bis 10n eingebaut, so sind sie so zu bemessen, dass Verzerrungsanteile weitestgehend unterdrückt werden (z.B. indem sie frequenzgangsmässig als Duplikate der entsprechenden Kanaltrennungsfilter 4a bis 4n ausgeführt werden).

Stellt die Programmierschaltung 14 eine im Sinne eines adaptiven Optimalfilters arbeitende Mikrocomputerschaltung dar, so wird diese die oben beschriebene Grundeinstellung nur dann beibehalten, wenn sie nach Verfahren, die im US-Patent 4 025 721 beschrieben sind, in dem über die Leitung 22 zugeführten Eingangssignal nur Sprache, aber keine wesentlichen Störsignalanteile feststellt. Werden jedoch Störschallanteile erkannt, dann wird im Sinne der Optimalfilterfunktion die Verstärkung in jedem Kanal automatisch um so mehr zurückgenommen, je grösser das Verhältnis von Störpegel zu Sprachsignalpegel in dem betreffenden Kanal ist.

Die Daten, welche der Programmierschaltung 14 über die Steckverbindung 21 zugeführt werden, können einem externen Gerät, z.B. einem Audiometer, entnommen werden. Dazu ist es notwendig, dass im externen Gerät das Sendeteil einer Datenschnittstelle eingebaut ist, während die Programmierschaltung 14 so ausgeführt ist, dass sie die Funktion des zugehörigen Empfangsteils erfüllt. Die Datenübertragung vom externen Gerät zur Hörhilfe kann entsprechend dem Signalplan einer genormten Schnittstelle (z.B. CCITT-V.24 nach DIN 66020) erfolgen, lediglich die Signalpegel sind an die Betriebsspannung der Hörhilfe anzupassen. Nach der Übertragung veranlasst ein vereinbartes Datenwort oder Steuersignal die nichtflüchtige Speicherung in einem EPROM oder EAROM. Eine spätere Umprogrammierung ist leicht möglich, indem der nichtflüchtige Speicher (EPROM oder EAROM) entsprechend seiner Bauweise (mittels Ultraviolettstrahlung oder elektrischer Spannungen) gelöscht und ein neuer Datensatz übertragen wird.

## Patentansprüche

1. Gerät zur Kompensation von Gehördefekten, bei dem hinter dem die Eingangsschallsignale aufnehmenden Element (1) eine Parallelanordnung aus mehreren Signalzweigen angeordnet ist, von welchen jeder aus jeweils einem frequenzselektiven Filter (4a bis 4n), einer pegelabhängigen Verstärkungsregelung (6a bis 6n und 7a bis 7n) und einer Anordnung zur nichtlinearen Signalverformung (9a bis 9n) besteht, gefolgt von einem die Teilsignale zusammenfassenden Summierverstärker (11), der über einen Endverstärker (12) mit einem Ausgangssignalwandler (13) verbunden ist, dadurch gekennzeichnet, dass das frequenzselektive Filter (4a bis 4n) sowie ein wahlweise zwischen der Anordnung zur nichtlinearen Signalverformung (9a bis 9n) und dem Summierverstärker (11) zusätzlich einfügbares Filter (10a bis 1 On), welches die durch nichtlineare Signalbeeinflussung entstehenden Verzerrungsanteile des jeweiligen Teilsignals reduziert, als amplitudenanalog arbeitende zeitdiskrete Filter in der Form integrierter Schaltkreise ausgebildet sind.

2. Gerät nach Anspruch 1, dadurch gekennzeichnet, dass die Arbeitsfrequenz der zeitdiskreten Filter (4a bis 4n und 10a bis 10n) höher ist als die Summe der oberen Frequenzgrenze der Hörfähigkeit und der oberen Grenzfrequenz des Eingangsverstärkers (2).

3. Gerät nach Anspruch 1, dadurch gekennzeichnet, dass die Anordnung eine Programmierschaltung (14) umfasst, welche über eine Verbindung (21) zu einem externen Datenerzeugungsgerät, etwa einem Audiometer, mit Daten für die Beeinflussung der Koeffizienten der frequenzselektiven Filter (4a bis 4n), der Parameter der Verstärkungsregler (6a bis 6n) und der nichtlinearen Schaltungsanordnungen (9a bis 9n) sowie der Koeffizienten der verzerrungsabschwächenden Filter (10a bis 10n) versorgt wird.

4. Gerät nach Anspruch 1, dadurch gekennzeichnet, dass die frequenzselektiven Filter (4a bis 4n und 10a bis 10n) Schalter-Kondensator-Filter («Switched Capacitor Filters») sind.

5. Gerät nach Anspruch 1, gekennzeichnet durch ein Mikrofon (1) als Eingangssignalwandler, einen anschliessenden, einen Tiefpassfrequenzgang aufweisenden Vorverstärker (2, 2'), dessen Ausgang an wenigstens zwei (allgemein n) parallelgeschalteten zeitdiskreten Filtern (4a bis 4n) liegt, auf die mindestens in einem Kanal (allgemein in allen n Kanälen) jeweils ein Regelverstärker (5a bis 5n) mit Regler (6a bis 6n) für automatische Verstärkungsregelung (6a bis 6n), je ein über einen gemeinsamen Lautstärkesteller (8) in seiner Verstärkung veränderbarer Signalverstärker (7a bis 7n), je ein nichtlineares Element (9a bis 9n) sowie je ein frequenzselektives Filter zur Verzerrungsanteilsabschwächung (10a bis 10n) .folgt und dass die Ausgänge dieser Parallelschaltungen an einem Summierpunkt (11) zusammengeführt sind, an dem ein Endverstärker (12) und schliesslich ein Ausgangswandler (13) liegen, sowie durch eine Programmierschaltung (14), über welche die Filterkoeffizienten der Filter (4a bis 4n und 1 Oa bis 10n) und die Parameter der Regler (6a bis 6n) sowie der Nichtlinearitäten (9a bis 9n) einstellbar sind.

6. Gerät nach Anspruch 5, dadurch gekennzeichnet, dass die Programmierschaltung (14) über mehrere Leitungen (19 und 20) und eine Steckverbindung (21) von einem externen Gerät aus mit Einstelldaten versorgt werden kann.

7. Gerät nach Anspruch 6, dadurch gekennzeichnet, dass die Programmierschaltung (14) eine integrierte Mikrocomputerschaltung ist.

8. Gerät nach Anspruch 7, dadurch gekennzeichnet, dass in der Mikrocomputerschaltung Programme und Daten gespeichert und wirksam sind, welche eine von dem an Punkt (3) anstehenden Eingangssignal abhängige Einstellung der zeitdiskreten Filter (4a bis 4n) als adaptive Optimalfilter ermöglichen.

## Claims

1. Apparatus for compensating hearing deficiencies, wherein there is arranged behind the input signal transducer (1) which receives the input sound signals, a plurality of signal-branches in parallel, each of which branches consists of a frequency-selective filter (4a to 4n), a level-dependent amplification control unit (6a to 6n and 7a to 7n) and an arrangement for non-linear signal shaping (9a to 9n), followed by a summing amplifier (11) which combines the partial signals and which is connected to an output signal transducer (13) by means of an output amplifier (12), characterised in that both the frequency-selective filter (4a to 4n) and a filter (1 Oa to 1 On), which is alternatively additionally insertable between the arrangement for non-linear signal shaping (9a to 9n) and the summing amplifier (11), and which reduces the distortion components of the respective partial signal resulting from non-linear signal processing, are designed as time-discrete filters, which operate in am amplitude analogue fashion, in the form of integrated circuits.

2. Apparatus as claimed in Claim 1, characterised in that the operating clock pulse frequency of the time-discrete filters (4a to 4n and 10a to 10n) is higher than the sum of the upper frequency audible limit and the upper limiting frequency of the input amplifier (2).

3. Apparatus as claimed in Claim 1, characterised in that the arrangement comprises a programming circuit (14) which is supplied with data via a connection (21) to an external data producing apparatus, for example an audiometer, for varying the coefficients of the frequency-selective filters (4a to 4n), the parameters of the amplification controllers (6a to 6n) and the non-linear signal shaping arrangements (9a to 9n) and the coefficients of the distortion-reducing filters (10a to 10n).

4. Apparatus as claimed in Claim 1, characterised in that the frequency-selective filters (4a to 4n and 10a to 10n) are switched-capacitor filters.

5. Apparatus as claimed in Claim 1, characterised by a microphone (1) as an input signal converter, a subsequent preamplifier (2, 2') which has a low-pass frequency response and whose output is connected to at least two (generally n) parallel time-discrete filters (4a to 4n) which in at least one channel (generally in all n channels) are respectively followed by a control amplifier (5a to 5n), which has a controller (6a to 6n) for the automatic amplification control (6a to 6n), a signal amplifier (7a to 7n) whose amplification can be changed by means of a common volume control unit (8), a non-linear element (9a to 9n) and a frequency-selective filter for reduction of distortion components (10a to 10n), and that the outputs of the parallel circuits are brought together in a summing point (11), to which an output amplifier (12) and finally an output converter (13) are connected, and by a programming circuit (14), by means of which the filter coefficients of the filters (4a to 4n and 1 Oa to 1 On) and the parameters of the regulators (6a to 6n) and the non-linearities (9a to 9n) are adjustable.

6. Apparatus as claimed in Claim 5, characterised in that the programming circuit (14) can be supplied with adjusting data from an external apparatus by means of a plurality of lines (19 and 20) and a plug connection (21).

7. Apparatus as claimed in Claim 6, characterised in tat the programming circuit (14) is an integrated micro-computer circuit.

8. Apparatus as claimed in Claim 7, characterised in that programmes and data which allow an adjustment of the time-discrete filters (4a to 4n) as adaptive noise reduction filters dependent upon the input signal which occurs at point (3) are stored and activated in the micro-computer circuit.

## Revendications

1. Appareil pour compenser des défauts auditifs, dans lequel en série avec l'élément (1) recevant les signaux acoustiques d'entrée, se trouve prévu un montage parallèle formé de plusieurs branches de transmission de signaux, dont chacune est constituée respectivement par un filtre sélectif en fre- quence (4a à 4n), par un dispositif de régulation de l'amplification dépendant du niveau (6a à 6n et 7a à 7n), par un dispositif (9a à 9n) servant à réaliser une traitement non linéaire des signaux, et qui est suivi par un amplificateur de sommation (11) assemblant les signaux partiels et qui est relié par l'intermédiaire d'un amplificateur final (12) à un transducteur (13) de transmission des signaux de sortie, caractérisé par le fait que le filtre sélectif en fréquence (4a à 4n) ainsi qu'un filtre (10a à 1 On), qui peut être inséré en supplément au choix entre le dispositif (9a à 9n) servant à réaliser une traitement non linéaire du signal et l'amplificateur de sommation (11) et qui réduit les composantes de distorsion, produites par une influence non linéaire sur les signaux, du signal partiel respectif, sont réalisés sous la forme de filtres discrets dans le temps travaillant de façon analogique au niveau des amplitudes et formés par des circuits intégrés.

2. Appareil suivant la revendication 1, caractérisé par le fait que la fréquence d'horloge de travail des filtres discrets dans le temps (4a à 4n et 1 Oa à 1 On) est supérieure à la somme de la limite supérieure de fréquence de l'audibilité et de la fréquence limite supérieure de l'amplificateur d'entrée (2).

3. Appareil suivant la revendication 1, caractérisé par le fait que le dispositif comporte un circuit de programmation (14) qui est alimenté par l'intermédiaire d'une liaison (21 ) aboutissant à un appareil extérieur de production de données, par exemple un audiomètre, avec des données servant à influer sur les coefficients des filtres sélectifs en fréquence (4a à 4n), sur les paramètres des régulateurs d'amplification (6a à 6n) et sur les dispositifs non linéaires (9a à 9n) ainsi que sur les coefficients des filtres (10a à 10n) affaiblissants les distorsions.

4. Appareil suivant la revendication 1, caractérisé par le fait que les filtres sélectifs en fréquence (4a à 4n) et (10a à 10n) sont des filtres à condensateurs commutés («Switched Capacitor Filters»).

5. Appareil suivant la revendication 1, caractérisé par un microphone (1) utilisé en tant que transducteur de transmission de signaux d'entrée, un préamplificateur (2, 2') monté en aval, possédant une réponse en fréquence de filtre passe-bas et dont la sortie est raccordée à au moins deux (en général n) filtres discrets dans le temps et branchés en parallèle (4a à 4n), en aval desquels sont branchés, au moins dans un canal (en général dans l'ensemble des n canaux), respectivement un amplificateur de réglage (5a à 5n) comportant un régulateur (6a à 6n) servant à réaliser un réglage automatique de l'amplification (6a à 6n), un amplificateur de signaux (7a à 7n) dont l'amplification est modifiable par l'intermédiaire d'un régulateur commun (8) de l'intensité sonore, un élément non linéaire (9a à 9n) ainsi qu'un filtre sélectif en fréquence servant à réaliser l'affaiblissement ( Oa à 1 On) des composants de distorsion, et que les sorties de ces circuits parallèles sont raccordées à un point de sommation (11) auxquelles se trouvent raccordé un amplificateur terminal (12) et enfin un transducteur de sortie (13), ainsi que par un circuit de programmation (14) au moyen duquel les coefficients des filtres (4a à 4n et 10a à 1 On) et les paramètres des régulateurs (6a à 6n) ainsi que les linéarités (9a à 9n) sont réglables.

6. Appareil suivant la revendication 5, caractérisé par le fait que le circuit de programmation (14) peut être alimenté par des données de réglage en provenance d'un appareil externe, per l'intermédiaire de plusieurs lignes (19 et 20) et d'un connecteur (21).

7. Appareil suivant la revendication 6, caractérisé par le fait que le circuit de programmation (14) est un circuit de micro-ordinateur intégré.

8. Appareil suivant la revendication 7, caractérisé par le fait que des programmes et des données, qui permettent un réglage, dépendant du signal d'entrée appliqué au point (3) des filtres discrets dans le temps (4a à 4n), sont mémorisés et sont actifs dans le circuit du micro-ordinateur, tellement que bruitages sont affaiblié adaptifs.
